# EUROPÄISCHE PATENTSCHRIFT

(11) **EP 3 439 505 B1**
(45) Veröffentlichungstag und Bekanntmachung des Hinweises auf die Patenterteilung: **01.04.2020**
(21) Anmeldenummer: 17706403.7
(22) Anmeldetag: 09.02.2017
(51) Int. Cl.: A47B 88/467, E05F 1/16

(54) **MÖBELANTRIEB**
FURNITURE DRIVE
DISPOSITIF D'ENTRAÎNEMENT POUR MEUBLE

(30) Priorität: 05.04.2016 AT 502742016
(43) Veröffentlichungstag der Anmeldung: 13.02.2019
(73) Patentinhaber: Julius Blum GmbH, 6973 Höchst (AT)
(72) Erfinder: GÖTZ, Christof, 6890 Lustenau (AT)
(74) Vertreter: Torggler & Hofinger Patentanwälte
(86) Internationale Anmeldenummer: PCT/AT2017/060023
(87) Internationale Veröffentlichungsnummer: WO 2017/173469

(56) Entgegenhaltungen:
- DE-U1-202009 005 433

## Beschreibung

Die vorliegende Erfindung bezieht sich auf einen Möbelantrieb zum Einziehen eines bewegbar gelagerten Möbelteiles in eine geschlossene Endlage relativ zu einem Möbelkorpus, umfassend:
- einen Mitnehmer zum Einziehen des bewegbaren Möbelteiles, wobei der Mitnehmer zumindest abschnittsweise entlang eines linearen Verfahrweges verfahrbar gelagert ist und welcher mit dem bewegbaren Möbelteil lösbar koppelbar ist,
- eine Federvorrichtung zur Kraftbeaufschlagung des Mitnehmers in eine Einzugsrichtung,
- eine Dämpfvorrichtung zum Dämpfen einer Bewegung des Mitnehmers in Einzugsrichtung, wobei die Dämpfvorrichtung eine Fluidkammer und einen relativ zur Fluidkammer verschiebbar gelagerten Stößel aufweist,
- eine Haltevorrichtung, welche zwischen dem Stößel und dem Mitnehmer angeordnet ist, wobei die Haltevorrichtung den Stößel relativ zum Mitnehmer hält.

Im Weiteren betrifft die Erfindung eine Schubladenausziehführung mit einem Möbelantrieb der zu beschreibenden Art.

In der DE 20 2005 009 860 U1 ist eine Schließ- und Einzugsvorrichtung für Schubladen offenbart, wobei ein mit der Schublade koppelbarer Mitnehmer mit einem Kugelkopf einer Koppelstange lösbar gekoppelt ist. Der Kugelkopf der Koppelstange greift dabei in eine Aufnahme des Mitnehmers ein, wobei sich die Aufnahme des Mitnehmers bei Einwirkung einer auf die Schublade ausgeübten Zugkraft elastisch aufweitet und damit den Kugelkopf in einem Überlastfall freigibt. Für diese Überlastkupplung steht allerdings ausreichend Raum zur Verfügung, weil der Mitnehmer bei einer übermäßigen Zugbewegung auf die Schublade in Ausziehrichtung bewegt und sich somit der Abstand zwischen dem Mitnehmer und der Koppelstange vergrößert.

In der DE 20 2009 005433 U1 ist eine Schließ - und/oder Einzugsvorrichtung für bewegbare Möbelteile offenbart, mit einem federbeaufschlagten verfahrbaren Schlitten, der einen Mitnehmer trägt, sowie mit einem die Einzugsbewegung des Schlittens dämpfenden Fluiddämpfer, der einen Zylinder mit einem darin linear verfahrbaren Kolben aufweist.

Aufgabe der vorliegenden Erfindung ist es, einen Möbelantrieb der eingangs erwähnten Gattung vorzuschlagen, wobei Beschädigungen des Möbelantriebes, insbesondere der Dämpfvorrichtung, in einem Überlastfall verhindert werden können.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Gemäß der Erfindung ist also vorgesehen, dass der Stößel bei Überschreitung einer in Einzugsrichtung wirkenden Kraftausübung auf den Mitnehmer durch eine Öffnung der Haltevorrichtung hindurch bewegbar und so der Mitnehmer vom Stößel entkoppelbar ist.

Mit anderen Worten ist die Haltevorrichtung als linear wirksame Überlastkupplung ausgebildet, welche oberhalb einer in Einzugsrichtung wirkenden Kraftausübung auf den Mitnehmer (d.h. wenn das bewegbare Möbelteil mit übermäßiger manueller Kraft bzw. Gewalt in Schließrichtung katapultiert wird) eine Entkopplung zwischen dem Mitnehmer und dem Stößel herbeiführt, sodass der Stößel bei einer solchen übermäßigen Krafteinwirkung auf den Mitnehmer durch eine Öffnung der Haltevorrichtung hindurchbewegt und eine fortgesetzte, zerstörungsfreie translatorische Bewegung des Stößels relativ zum Mitnehmer erfolgt. Somit kann die Gefahr einer Beschädigung (insbesondere ein Aufplatzen des Dämpfergehäuses und ein Austritt eines Dämpfungsmediums aufgrund übermäßiger Druckbeaufschlagung) durch einen in den Möbelkorpus einfahrenden Mitnehmer verhindert werden.

Vorzugsweise ist vorgesehen, dass der Stößel auch bei Überschreitung einer entgegen der Einzugsrichtung wirkenden Kraftausübung auf den Mitnehmer durch eine weitere Öffnung der Haltevorrichtung hindurch bewegbar und so der Mitnehmer vom Stößel entkoppelbar ist. Mit anderen Worten kann also sowohl bei einem in Einzugsrichtung als auch bei einem in Auszugsrichtung des Mitnehmers wirkenden Überlastfall eine Entkopplung des Stößels vom Mitnehmer herbeigeführt werden.

Die Haltevorrichtung kann zumindest ein Halteelement aufweisen, welches den Stößel unterhalb einer vorgegebenen Krafteinwirkung auf den Mitnehmer relativ zur Halteeinrichtung hält und welches oberhalb einer vorgegebenen Krafteinwirkung auf den Mitnehmer eine zerstörungsfreie translatorische Bewegung des Stößels relativ zum Mitnehmer gestattet. Hierbei kann vorgesehen sein, dass das zumindest eine Halteelement von einem Kraftspeicher beaufschlagt ist. Dieser Kraftspeicher kann beispielsweise von einem mechanischen Federelement oder alternativ auch von einer Eigenelastizität des Halteelementes gebildet sein.

Die erfindungsgemäße Schubladenausziehführung umfasst eine an einem Möbelkorpus zu befestigende Korpusschiene und zumindest eine Ausziehschiene, welche relativ zur Korpusschiene zwischen einer Schließstellung und einer Offenstellung verfahrbar gelagert ist, sowie einen in Rede stehenden Möbelantrieb zum Einziehen der Ausziehschiene in die Schließstellung.

Weitere Einzelheiten und Vorteile der Erfindung werden anhand der nachfolgenden Figurenbeschreibung erläutert. Dabei zeigt bzw. zeigen:
- Fig. 1: eine perspektivische Darstellung eines Möbels mit einem Möbelkorpus und relativ dazu verfahrbar gelagerten Schubladen,
- Fig. 2: ein Ausführungsbeispiel eines Möbelantriebes in einer Explosionsdarstellung,
- Fig. 3a, 3b: der Möbelantrieb in einer Seitenansicht sowie in einer perspektivischen Darstellung,
- Fig. 4a, 4b: eine Seitenansicht des Möbelantriebes, wobei der Stößel durch eine Überschreitung einer in Einzugsrichtung wirkenden Kraftausübung auf den Mitnehmer vom Mitnehmer entkoppelbar ist, sowie eine vergrößerte Detaildarstellung hierzu,
- Fig. 5a, 5b: eine Seitenansicht des Möbelantriebes, wobei der Stößel durch eine Überschreitung einer entgegen der Einzugsrichtung wirkenden Kraftausübung auf den Mitnehmer vom Mitnehmer entkoppelbar ist, ist, sowie eine vergrößerte Detaildarstellung hierzu.

Fig. 1 zeigt ein Möbel 1 mit einem schrankförmigen Möbelkorpus 2, wobei bewegbare Möbelteile 3 in Form von Schubladen über Schubladenausziehführungen 4 relativ zum Möbelkorpus 2 verfahrbar gelagert sind. Die Schubladen weisen jeweils eine Frontblende 5, einen Schubladenboden 6, Schubladenseitenwände 7 und eine Rückwand 8 auf. Die Schubladenausziehführungen 4 umfassen jeweils eine Korpusschiene 9, welche über Befestigungsabschnitte 12a, 12b am Möbelkorpus 2 zu befestigen ist, zumindest eine relativ zur Korpusschiene 9 verschiebbar gelagerte Ausziehschiene 10, welche mit der Schubladenseitenwand 7 zu verbinden ist, sowie gegebenenfalls eine Mittelschiene 11, welche zur Realisierung eines Vollauszuges der Schublade zwischen der Korpusschiene 9 und der Ausziehschiene 10 verfahrbar gelagert ist. Ferner weist die Schubladenausziehführung 4 einen Möbelantrieb 13 auf, durch den die Ausziehschiene 10 gegen Ende der Schließbewegung durch die Kraft einer Federvorrichtung 17 (Fig. 2) eingezogen und wobei diese federunterstützte Einzugsbewegung durch eine Dämpfvorrichtung 19 des Möbelantriebes 13 abgebremst wird.

Fig. 2 zeigt ein Ausführungsbeispiel eines Möbelantriebes 13 in einer Explosionsdarstellung. Der Möbelantrieb 13 weist ein Gehäuse 18 auf, wobei ein um eine Gelenkachse 15 schwenkbarer Mitnehmer 14 zur lösbaren Kopplung mit dem bewegbaren Möbelteil 3 entlang eines in einer Längsrichtung (L) des Gehäuses 18 verlaufenden linearen Verfahrweges 31a (Fig. 3a) verschiebbar gelagert ist. Zur Kraftbeaufschlagung des Mitnehmers 14 in Einzugsrichtung 22 ist eine Federvorrichtung 17 (vorzugsweise mit zumindest einer Zugfeder) vorgesehen, durch welche der Mitnehmer 14 bzw. das damit gekoppelte bewegbare Möbelteil 3 in Einzugsrichtung 22 einziehbar ist. Die Federvorrichtung 17 weist eine erste Befestigungsstelle 17a auf, welche in Montagelage mit einem stationären Lagerteil 23 verbunden ist, die zweite Befestigungsstelle 17b der Federvorrichtung 17 ist mit einem Lager 16b einer Haltevorrichtung 16 verbunden, welche mit dem Mitnehmer 14 über die Gelenkachse 15 verbunden ist. Die Haltevorrichtung 16 weist zumindest ein Führungselement 33 auf, durch welches die Haltevorrichtung 16 zusammen mit dem Mitnehmer 14 relativ zum Gehäuse 18 entlang einer Führungsbahn 18a verschiebbar gelagert ist. Zur Dämpfung der federunterstützten Einzugsbewegung des Mitnehmers 14 in Einzugsrichtung 22 ist eine Dämpfvorrichtung 19 in Form eines Lineardämpfers mit einer Fluidkammer 20 und einem relativ dazu bewegbaren Stößel 21 in Form einer Kolbenstange vorgesehen. Die Fluidkammer 20 ist in einem Fluidzylinder ausgebildet, welcher in Montagelage mit einem Ende ebenfalls mit dem Lagerteil 23 in Verbindung steht. Die zwischen dem Stößel 21 und dem Mitnehmer 14 angeordnete Haltevorrichtung 16 ist zum lösbaren Halten des Stößels 21 relativ zum Mitnehmer 14 vorgesehen, sodass der Stößel 21 bei Überschreitung einer in Einzugsrichtung 22 wirkenden Kraftausübung auf den Mitnehmer 14 durch eine Öffnung 24 der Haltevorrichtung 16 hindurch bewegbar und so der Mitnehmer 14 vom Stößel 21 entkoppelbar ist.

Die Haltevorrichtung 16 weist in der gezeigten Figur zwei Halteelemente 28a und 28b auf, welche eine Aufnahmekammer 26 zur Aufnahme eines Koppelstückes 29 des Stößels 21 begrenzen. Über einen Kraftspeicher 30, welcher im gezeigten Ausführungsbeispiel als eine die beiden Halteelemente 28a, 28b umgreifende Federklammer aus Federstahl ausgebildet ist, wird das Koppelstück 29 des Stößels 21 in der Aufnahmekammer 26 in Position gehalten. Das am Stößel 21 angeordnete oder ausgebildete Koppelstück 29 weist einen größeren Durchmesser als der Stößel 21 auf, wobei das Koppelstück 29 in einem Normalbetrieb (d.h. unterhalb einer vorgegebenen Kraftausübung auf den Mitnehmer 14) in dieser Aufnahmekammer 26 der Haltevorrichtung 16 gehalten und somit die Kopplung zwischen der Haltevorrichtung 16 und dem Stößel 21 gewährleistet ist. Bei Überschreitung einer auf den Mitnehmer 14 ausgeübten Krafteinwirkung in Einzugsrichtung 22 kann sich das Koppelstück 29 des Stößels 21 durch eine Öffnung 24 der Haltevorrichtung 16 hindurch bewegen, sodass der Mitnehmer 14 vom Stößel 21 entkoppelbar ist. Im gezeigten Ausführungsbeispiel kann das Koppelstück 29 bei Überschreitung einer in Einzugsrichtung 22 wirkenden Krafteinwirkung auf den Mitnehmer 14 in einen Ausweichkanal 27 der Haltevorrichtung 16 einfahren, wobei eine Längsrichtung des Ausweichkanals 27 koaxial zu einer Längsrichtung des Stößels 21 verläuft. Dieser Ausweichkanal 27 ist allerdings nicht zwingend notwendig, es würde beispielsweise auch genügen, das Koppelstück 29 des Stößels 21 ausgehend von der Aufnahmekammer 26 in einen seitlich neben der Aufnahmekammer 26 vorhandenen Freiraum einfahren zu lassen.

Bei Überschreitung einer entgegen der Einzugsrichtung 22 wirkenden Kraftausübung auf den Mitnehmer 14 kann sich hingegen das Koppelstück 29 des Stößels 21 durch eine weitere Öffnung 25 der Haltevorrichtung 16 hindurch bewegen, sodass der Mitnehmer 14 vom Stößel 21 entkoppelbar ist. Bei dieser entgegen der Einzugsrichtung 22 wirkenden Überlast (d.h. bei einer übermäßigen Zugbewegung auf das bewegbare Möbelteil 3 in Öffnungsrichtung) fährt das Koppelstück 29 aus der Aufnahmekammer 26 in einen seitlich neben der Aufnahmekammer 26 vorhandenen Freiraum hinaus und vergrößert anschließend seinen Abstand zur Haltevorrichtung 16. Durch Bewegen des bewegbaren Möbelteiles 3 können der Mitnehmer 17 und der Stößel 21 wieder aufeinander zu bewegt werden, sodass der Stößel 21 wieder in die Aufnahmekammer 26 einfährt und die Kopplung zwischen Stößel 21 und Haltevorrichtung 16 wieder hergestellt wird.

Fig. 3a zeigt den Möbelantrieb 13 in einer Seitenansicht, wobei der im Gehäuse 18 gelagerte Mitnehmer 14 mit gestrichelter Line gekennzeichnet ist. Das Gehäuse 18 weist einen linearen Verfahrweg 31a zur verfahrbaren Lagerung des Mitnehmers 14 auf, wobei sich an den linearen Verfahrweg 31a eine Abbiegung 31b anschließt, welche zur lösbaren Verriegelung des Mitnehmers 14 in einer vorgespannten Parkposition vorgesehen ist. Der Mitnehmer 14 ist also zwischen der gezeigten Parkposition, in welcher die Federvorrichtung 17 gespannt ist, und einer eingezogenen Endlage, in welcher die Federvorrichtung 17 weitgehend entspannt ist, entlang des linearen Verfahrweges 31a bewegbar gelagert. Der Mitnehmer 14 umfasst einen Führungszapfen 14a, durch welchen der Mitnehmer 14 entlang der Abbiegung 31b und entlang des linearen Verfahrweges 31a verschiebbar geführt ist. Überdies ist der Mitnehmer 14 zur lösbaren Kopplung mit dem bewegbaren Möbelteil 3 mit einer Kerbe 32 versehen, welche mit einem am bewegbaren Möbelteil 3 angeordneten Koppelzapfen lösbar koppelbar ist. Gegen Ende der Schließbewegung des bewegbaren Möbelteiles 3 fährt dieser Koppelzapfen in die Kerbe 32 ein, sodass der Mitnehmer 14 aus der gezeigten Parkposition herausgekippt und durch die Kraft der sich entspannenden Federvorrichtung 17 in Einzugsrichtung 22 eingezogen wird. Der Mitnehmer 14 ist über die Gelenkachse 15 mit der Haltevorrichtung 16 schwenkbar verbunden, wobei ein an der Haltevorrichtung 16 angeordnetes Führungselement 33 entlang einer Führung 18a des Gehäuses 18 verschiebbar gelagert ist. Zur Dämpfung dieser federunterstützten Einzugsbewegung ist eine Dämpfvorrichtung 19 mit einer Fluidkammer 20 vorgesehen, wobei der Stößel 21 bei einer Bewegung des Mitnehmers 14 in Einzugsrichtung 22 in die Fluidkammer 20 einfährt und die Bewegung des Mitnehmers 14 durch ein in der Fluidkammer 20 befindliches Dämpfungsfluid abgebremst wird. Bei Überschreitung einer in Einzugsrichtung 22 wirkenden Kraftausübung auf den Mitnehmer 14 wird der Stößel 21 durch eine Öffnung 24 (Fig. 2) hindurchbewegt und kann in den Ausweichkanal 27 einfahren, sodass der Mitnehmer 14 vom Stößel 21 entkoppelt wird. Bei Überschreitung einer entgegen der Einzugsrichtung 22 wirkenden Kraftausübung auf den Mitnehmer 14 wird das Koppelstück 22 des Stößels 21 durch eine weitere Öffnung 25 (Fig. 2) der Haltevorrichtung 16 hindurch bewegt, sodass der Mitnehmer 14 bei einer übermäßigen Zugausübung auf das bewegbare Möbelteil 3 ebenfalls vom Stößel 21 entkoppelbar ist. Fig. 3b zeigt den in Fig. 3a gezeigten Möbelantrieb 13 in einer perspektivischen Ansicht.

Fig. 4a zeigt den Möbelantrieb 13 in einer Seitenansicht, wobei der Stößel 21 durch eine Überschreitung einer in Einzugsrichtung 22 wirkenden Kraftausübung auf den Mitnehmer 14 von diesem entkoppelt ist. Durch diese übermäßige Kraftausübung auf den Mitnehmer 14 in Einzugsrichtung 22 wurde nämlich das Koppelstück 29 des Stößels 21 ausgehend von der Aufnahmekammer 26 durch die Öffnung 24 hindurch in den Ausweichkanal 27 der Haltevorrichtung 16 hineingedrängt, sodass der Mitnehmer 14 ohne eine weitere Relativbewegung zwischen Stößel 21 und Fluidkammer 20 weiter in Einzugsrichtung 22 bewegbar ist. Durch eine manuelle Zugbewegung auf das bewegbare Möbelteil 3 kann das Koppelstück 29 des Stößels 21 wieder mit der Aufnahmekammer 26 der Haltevorrichtung 16 gekoppelt werden. Fig. 4b zeigt den in Figur 4a eingekreisten Bereich in einer vergrößerten Ansicht.

Fig. 5a zeigt den Möbelantrieb 13 in einer Seitenansicht, wobei der Stößel 21 durch eine Überschreitung einer entgegen der Einzugsrichtung 22 wirkenden Kraftausübung auf den Mitnehmer 14 von diesem entkoppelt ist. Durch diese übermäßige Kraftausübung auf den Mitnehmer 14 entgegen der Einzugsrichtung 22 wurde nämlich das Koppelstück 29 des Stößels 21 ausgehend von der Aufnahmekammer 26 durch die weitere Öffnung 25 hindurch in einen seitlich neben der Aufnahmekammer 26 vorhandenen Freiraum bewegt, sodass der Mitnehmer 14 ohne eine weitere Relativbewegung zwischen Stößel 21 und Fluidkammer 20 weiter entgegen der Einzugsrichtung 22 (d.h. in Richtung Parkposition) bewegbar ist. Durch eine manuelle Druckausübung auf das bewegbare Möbelteil 3 kann das Koppelstück 29 des Stößels 21 wieder mit der Aufnahmekammer 26 der Haltevorrichtung 16 gekoppelt werden. Fig. 5b zeigt den in Figur 5a eingekreisten Bereich in einer vergrößerten Ansicht

Im gezeigten Ausführungsbeispiel sind die beiden Halteelemente 28a, 28b von einem Kraftspeicher 30 beaufschlagt, wobei dieser Kraftspeicher 30 von einem mechanischen Federelement oder auch von einer Eigenelastizität der Haltelemente 28a, 28b gebildet sein kann. Die Halteelemente 28a, 28b sind oberhalb einer vorgegebenen Krafteinwirkung auf den Mitnehmer 14 in einer quer zur Längsrichtung des Stößels 21 verlaufenden Richtung verformbar oder verbiegbar ausgebildet ist, sodass der Mitnehmer 14 vom Stößel 21 entkoppelbar ist. Auch ist es möglich, die elastische Vorspannung der Halteelemente 28a, 28b in Richtung des Koppelstückes 29 einstellbar zu gestalten. Dies kann beispielsweise mittels einer (hier nicht gezeigten) Einstellschraube erfolgen, wobei durch Drehung der Einstellschraube die Vorspannung des Kraftspeichers 30 und damit die Auslösekraft der Halteelemente 28a, 28b einstellbar ist.

In den gezeigten Ausführungsbeispielen weist die Dämpfvorrichtung 19 eine relativ zu Fluidkammer 20 verschiebbar gelagerte Kolbenstange auf, wobei der Stößel 21 von der Kolbenstange gebildet ist. In kinematischer Umkehr ist es auch möglich, das freie Ende der Kolbenstange in Montagelage ortsfest abzustützen, sodass die Fluidkammer 20 (d.h. der Dämpfungszylinder) zur Ausführung eines Dämpfungshubes relativ zur feststehenden Kolbenstange verschiebbar ist. In diesem Fall wird der Stößel 21 durch den Dämpfungszylinder gebildet.

## Patentansprüche

1. Möbelantrieb (13) zum Einziehen eines bewegbar gelagerten Möbelteiles (3) in eine geschlossene Endlage relativ zu einem Möbelkorpus (2), umfassend:
- einen Mitnehmer (14) zum Einziehen des bewegbaren Möbelteiles (3), wobei der Mitnehmer (14) zumindest abschnittsweise entlang eines linearen Verfahrweges (31a) verfahrbar gelagert ist und welcher mit dem bewegbaren Möbelteil (3) lösbar koppelbar ist,
- eine Federvorrichtung (17) zur Kraftbeaufschlagung des Mitnehmers (14) in eine Einzugsrichtung (22),
- eine Dämpfvorrichtung (19) zum Dämpfen einer Bewegung des Mitnehmers (14) in Einzugsrichtung (22), wobei die Dämpfvorrichtung (19) eine Fluidkammer (20) und einen relativ zur Fluidkammer (20) verschiebbar gelagerten Stößel (21) aufweist,
- eine Haltevorrichtung (16), welche zwischen dem Stößel (21) und dem Mitnehmer (14) angeordnet ist, wobei die Haltevorrichtung (16) den Stößel (21) relativ zum Mitnehmer (14) hält,
**dadurch gekennzeichnet, dass** der Stößel (21) bei Überschreitung einer in Einzugsrichtung (22) wirkenden Kraftausübung auf den Mitnehmer (14) durch eine Öffnung (24) der Haltevorrichtung (16) hindurch bewegt wird und so der Mitnehmer (14) vom Stößel (21) entkoppelt wird.

2. Möbelantrieb nach Anspruch 1, **dadurch gekennzeichnet, dass** Stößel (21) auch bei Überschreitung einer entgegen der Einzugsrichtung (22) wirkenden Kraftausübung auf den Mitnehmer (14) durch eine weitere Öffnung (25) der Haltevorrichtung (16) hindurch bewegbar und so der Mitnehmer (14) vom Stößel (21) entkoppelbar ist.

3. Möbelantrieb nach Anspruch 1 oder 2, **dadurch gekennzeichnet, dass** die Haltevorrichtung (16) zumindest ein Halteelement (28a) aufweist, welches den Stößel (21) unterhalb einer vorgegebenen Krafteinwirkung auf den Mitnehmer (14) relativ zur Halteeinrichtung (16) hält und welches oberhalb einer vorgegebenen Krafteinwirkung auf den Mitnehmer (14) eine zerstörungsfreie translatorische Bewegung des Stößels (21) relativ zum Mitnehmer (14) gestattet.

4. Möbelantrieb nach Anspruch 3, **dadurch gekennzeichnet, dass** das zumindest eine Halteelement (28a) von einem Kraftspeicher (30) beaufschlagt ist.

5. Möbelantrieb nach Anspruch 4, **dadurch gekennzeichnet, dass** der Kraftspeicher (30) von einem mechanischen Federelement oder von einer Eigenelastizität des Halteelementes (28a) gebildet ist.

6. Möbelantrieb nach einem der Ansprüche 3 bis 5, **dadurch gekennzeichnet, dass** das zumindest eine Halteelement (28a) oberhalb einer vorgegebenen Krafteinwirkung auf den Mitnehmer (14) in einer quer zur Längsrichtung des Stößels (21) verlaufenden Richtung verformbar oder verbiegbar ausgebildet ist, sodass der Mitnehmer (14) vom Stößel (21) entkoppelbar ist.

7. Möbelantrieb nach einem der Ansprüche 3 bis 6, **dadurch gekennzeichnet, dass** die Haltevorrichtung (16) zumindest zwei Halteelemente (28a, 28b) zum Halten des Stößels (21) aufweist.

8. Möbelantrieb nach einem der Ansprüche 1 bis 7, **dadurch gekennzeichnet, dass** die Haltevorrichtung (16) über eine Gelenkachse (15) mit dem Mitnehmer (14) schwenkbar verbunden ist.

9. Möbelantrieb nach einem der Ansprüche 1 bis 8, **dadurch gekennzeichnet, dass** die Haltevorrichtung (16) zumindest einen Ausweichkanal (27) aufweist, in welchen der Stößel (21) oberhalb einer vorgegebenen Krafteinwirkung auf den Mitnehmer (14) einfahrbar ist.

10. Möbelantrieb nach Anspruch 9, **dadurch gekennzeichnet, dass** Ausweichkanal (27) eine Längsrichtung aufweist, welche koaxial zu einer Längsrichtung des Stößels (21) verläuft.

11. Möbelantrieb nach einem der Ansprüche 1 bis 10, **dadurch gekennzeichnet, dass** der Stößel (21) einen freien Endbereich mit einem daran angeordneten oder ausgebildeten Koppelstück (29) aufweist, wobei das Koppelstück (29) unterhalb einer vorgegebenen Krafteinwirkung auf den Mitnehmer (14) in einer Aufnahmekammer (26) der Haltevorrichtung (16) gehalten ist.

12. Möbelantrieb nach einem der Ansprüche 1 bis 11, **dadurch gekennzeichnet, dass** der Möbelantrieb (13) ein Gehäuse (18) mit zumindest einer Führung (18a) aufweist, wobei die Haltevorrichtung (16) entlang der Führung (18a) relativ zum Gehäuse (18) verschiebbar gelagert ist.

13. Möbelantrieb nach Anspruch 12, **dadurch gekennzeichnet, dass** die Haltevorrichtung (16) zumindest ein Führungselement (33) aufweist, welches entlang der Führung (18a) des Gehäuses (18) verschiebbar gelagert ist.

14. Möbelantrieb nach einem der Ansprüche 1 bis 13, **dadurch gekennzeichnet, dass** die Dämpfvorrichtung (19) eine relativ zu Fluidkammer (20) verschiebbar gelagerte Kolbenstange aufweist, wobei der Stößel (21) von der Kolbenstange gebildet ist.

15. Schubladenausziehführung (4) mit einer an einem Möbelkorpus (2) zu befestigenden Korpusschiene (9) und mit zumindest einer Ausziehschiene (10), welche relativ zur Korpusschiene (9) zwischen einer Schließstellung und einer Offenstellung verfahrbar gelagert ist, und mit einem Möbelantrieb (13) nach einem der Ansprüche 1 bis 14 zum Einziehen der Ausziehschiene (10) in die Schließstellung.

## Claims

1. A furniture drive (13) for retracting a movably-supported furniture part (3) into a closed end position relative to a furniture carcass (2), comprising:
- an entrainment member (14) for retracting the movable furniture part (3), the entrainment member (14) being displaceably arranged at least over a region along a linear displacement path (31a) and being configured to be releasably coupled to the movable furniture part (3),
- a spring device (17) for applying a force to the entrainment member (14) in a retracting direction (22),
- a damping device (19) for dampening a movement of the entrainment member (14) in the retracting direction (22), the damping device (19) including a fluid chamber (20) and a ram (21) displaceably arranged relative to the fluid chamber (20),
- a holding device (16) arranged between the ram (21) and the entrainment member (14), wherein the holding device (16) holds the ram (21) relative to the entrainment member (14),
**characterized in that** the ram (21), when a force exertion applied to the entrainment member (14) in the retracting direction (22) is exceeded, is moved through an opening (24) of the holding device (16) so that the entrainment member (14) is decoupled from the ram (21).

2. The furniture drive according to claim 1, **characterized in that** the ram (21), when a force exertion applied to the entrainment member (14) in a direction opposite the retracting direction (22) is also exceeded, can be moved through a further opening (25) of the holding device (16), whereby the entrainment member (14) can be decoupled from the ram (21).

3. The furniture drive according to claim 1 or 2, **characterized in that** the holding device (16) includes at least one holding element (28a) which holds the ram (21) relative to the holding device (16) below a predetermined force exertion applied to the entrainment member (14), and which allows a destruction-free translational movement of the ram (21) relative to the entrainment member (14) above the predetermined force exertion applied to the entrainment member (14).

4. The furniture drive according to claim 3, **characterized in that** the at least one holding element (28a) is acted upon by an energy storage member (30).

5. The furniture drive according to claim 4, **characterized in that** the energy storage member (30) is formed by a mechanical spring element or by an intrinsic elasticity of the holding element (28a).

6. The furniture drive according to one of the claims 3 to 5, **characterized in that** the at least one holding element (28a), above a predetermined force exertion applied to the entrainment member (14), is configured so as to be deformable or bendable in a direction transverse to the longitudinal direction of the ram (21), so that the entrainment member (14) can be decoupled from the ram (21).

7. The furniture drive according to one of the claims 3 to 6, **characterized in that** the holding device (16) includes at least two holding elements (28a, 28b) for holding the ram (21).

8. The furniture drive according to one of the claims 1 to 7, **characterized in that** the holding device (16) is pivotally connected to the entrainment member (14) by a hinge axis (15).

9. The furniture drive according to one of the claims 1 to 8, **characterized in that** the holding device (16) has at least one bypass channel (27) into which the ram (21) can be moved above a predetermined force exertion applied to the entrainment member (14).

10. The furniture drive according to claim 9, **characterized in that** the bypass channel (27) has a longitudinal direction extending coaxially to a longitudinal direction of the ram (21).

11. The furniture drive according to one of the claims 1 to 10, **characterized in that** the ram (21) has a free end portion with a coupling portion (29) formed or arranged thereon, wherein the coupling portion (29), below a predetermined force exertion applied to the entrainment member (14), is held in a receiving chamber (26) of the holding device (16).

12. The furniture drive according to one of the claims 1 to 11, **characterized in that** the furniture drive (13) includes a housing (18) having at least one guide (18a), wherein the holding device (16) is displaceably arranged relative to the housing (18) along the guide (18a).

13. The furniture drive according to claim 12, **characterized in that** the holding device (16) includes at least one guide element (33) displaceably arranged along the guide (18a) of the housing (18).

14. The furniture drive according to one of the claims 1 to 13, **characterized in that** the damping device (19) includes a piston rod displaceably arranged relative to the fluid chamber (20), wherein the ram (21) is formed by the piston rod.

15. A drawer pull-out guide (4) comprising a carcass rail (9) to be fixed to a furniture carcass (2) and at least one extension rail (10) displaceably arranged relative to the carcass rail (9) between a closed position and an open position, and a furniture drive (13) according to one of the claims 1 to 14 for retracting the extension rail (10) into the closed position.

## Revendications

1. Entraînement pour meuble (13) destiné à l'insertion d'une partie de meuble (3) disposée de manière mobile dans une position finale fermée par rapport à un caisson de meuble (2), comprenant:
- un entraîneur (14) destiné à l'insertion de la partie de meuble mobile (3), dans lequel l'entraîneur (14) est disposé pour pouvoir être déplacé au moins partiellement le long d'un chemin de déplacement linéaire (31a) et peut être couplé de manière amovible à la partie de meuble mobile (3),
- un dispositif de ressort (17) destiné à l'application de force de l'entraîneur (14) dans une direction d'insertion (22),
- un dispositif amortisseur (19) destiné à amortir un mouvement de l'entraîneur (14) dans la direction d'insertion (22), dans lequel le dispositif amortisseur (19) comporte une chambre de fluide (20) et un coulisseau (21) disposé en coulissement par rapport à la chambre de fluide (20),
- un dispositif de maintien (16), lequel est agencé entre le coulisseau (21) et l'entraîneur (14), dans lequel le dispositif de maintien (16) maintient le coulisseau (21) par rapport à l'entraîneur (14),
**caractérisé en ce que** le coulisseau (21), en cas de dépassement d'une force s'exerçant sur l'entraîneur (14) dans la direction d'insertion (22), est mû à travers une ouverture (24) du dispositif de maintien (16) et l'entraîneur (14) est ainsi découplé du coulisseau (21).

2. Entraînement pour meuble selon la revendication 1, **caractérisé en ce que** le coulisseau (21), en cas de dépassement d'une force s'exerçant sur l'entraîneur (14) contre la direction d'insertion (22), peut également être mû à travers une ouverture supplémentaire (25) du dispositif de maintien (16) et l'entraîneur (14) peut ainsi être découplé du coulisseau (21).

3. Entraînement pour meuble selon la revendication 1 ou 2, **caractérisé en ce que** le dispositif de maintien (16) comporte au moins un élément de maintien (28a), lequel maintient le coulisseau (21) en dessous d'un exercice prédéterminé de force sur l'entraîneur (14) par rapport au dispositif de maintien (16) et lequel, au-delà d'un exercice prédéterminé de force sur l'entraîneur (14), autorise un mouvement non-destructeur de translation du coulisseau (21) par rapport à l'entraîneur (14).

4. Entraînement pour meuble selon la revendication 3, **caractérisé en ce que** l'au moins un élément de maintien (28a) est soumis à l'effet d'un accumulateur de force (30).

5. Entraînement pour meuble selon la revendication 4, **caractérisé en ce que** l'accumulateur de force (30) est formé par un élément de ressort mécanique ou par l'élasticité propre de l'élément de maintien (28a).

6. Entraînement pour meuble selon l'une des revendications 3 à 5, **caractérisé en ce que** l'au moins un élément de maintien (28a) est réalisé pour être déformable ou cintrable au-delà d'un exercice prédéterminé de force sur l'entraîneur (14) dans une direction transversale à la direction longitudinale du coulisseau (21), de sorte que l'entraîneur (14) est découplable du coulisseau (21).

7. Entraînement pour meuble selon l'une des revendications 3 à 6, **caractérisé en ce que** le dispositif de maintien (16) comporte au moins deux éléments de maintien (28a, 28b) destinés à maintenir le coulisseau (21).

8. Entraînement pour meuble selon l'une des revendications 1 à 7, **caractérisé en ce que** le dispositif de maintien (16) est relié de manière pivotante à l'entraîneur (14) par le biais d'un axe d'articulation (15).

9. Entraînement pour meuble selon l'une des revendications 1 à 8, **caractérisé en ce que** le dispositif de maintien (16) comporte au moins un canal d'échappement (27), à l'intérieur duquel le coulisseau peut être introduit au-delà d'un exercice prédéterminé de force sur l'entraîneur (14).

10. Entraînement pour meuble selon la revendication 9, **caractérisé en ce que** le canal d'échappement (27) possède une direction longitudinale qui est coaxiale à une direction longitudinale du coulisseau (21).

11. Entraînement pour meuble selon l'une des revendications 1 à 10, **caractérisé en ce que** le coulisseau (21) comporte une extrémité libre doté d'une pièce d'accouplement (29) agencée ou réalisée sur celle-ci, dans lequel la pièce d'accouplement (29) est maintenue dans une chambre de réception (26) du dispositif de maintien (16) en dessous d'un exercice prédéterminé de force sur l'entraîneur (14).

12. Entraînement pour meuble selon l'une des revendications 1 à 11, **caractérisé en ce que** l'entraînement pour meuble (13) comporte un boîtier (18) doté d'au moins un guide (18a), dans lequel le dispositif de maintien (16) est disposé en coulissement le long du guide (18a) par rapport au boîtier (18).

13. Entraînement pour meuble selon la revendication 12, **caractérisé en ce que** le dispositif de maintien (16) possède au moins un élément de guidage (33), lequel est disposé en coulissement le long du guide (18a) par rapport au boîtier (18).

14. Entraînement pour meuble selon l'une des revendications 1 à 13, **caractérisé en ce que** le dispositif amortisseur (19) comporte une tige de piston disposée en coulissement par rapport à la chambre de fluide (20), dans lequel le coulisseau (21) est formé par la tige de piston.

15. Guidage télescopique de tiroir (4) doté d'un rail de caisson (9) à fixer à un caisson de meuble (2) et d'au moins un rail d'extraction (10), lequel est disposé en coulissement entre une position de fermeture et une position d'ouverture par rapport au caisson de meuble (9), et doté d'un entraînement pour meuble (13) selon l'une des revendications 1 à 14 pour insertion du rail d'extraction (10) dans la position de fermeture.
